# EUROPÄISCHE PATENTSCHRIFT

(11) **EP 0 171 717 B1**
(45) Veröffentlichungstag und Bekanntmachung des Hinweises auf die Patenterteilung: **02.11.1988**
(21) Anmeldenummer: 85109706.3
(22) Anmeldetag: 02.08.1985
(51) Int. Cl.: C25F 3/16, C25F 7/00, G21F 9/00

(54) **Verfahren und Vorrichtung zum Elektropolieren der Innenoberfläche von U-förmigen Wärmetauscherrohren**
Process and apparatus for electropolishing the internal surfaces of U-shaped heat exchanger pipes
Procédé et dispositif pour le polissage électrolytique des surfaces internes de tubes d'échangeurs de chaleur en forme d'U

(30) Priorität: 17.08.1984 DE 3430384
(43) Veröffentlichungstag der Anmeldung: 19.02.1986
(73) Patentinhaber: SIEMENS AKTIENGESELLSCHAFT, 80333 München (DE)
(72) Erfinder: Voggenthaler, Ludwig, Dipl.-Ing. (FH), D-8400 Regensburg (DE); Operschall, Hermann, Dipl.-Ing., D-8560 Lauf (DE); Weber, Jakob, Dipl.-Ing. (FH), D-8523 Baiersdorf (DE)

(56) Entgegenhaltungen:
- EP-A- 0 027 388
- FR-A- 1 209 242
- FR-A- 1 270 941
- FR-A- 2 534 410

## Beschreibung

Die Erfindung bezieht sich auf ein Verfahren und eine Vorrichtung zum Elektropolieren der Innenoberfläche von U-förmigen Wärmetauscherrohren mit einer an den negativen Pol einer Gleichspannungsquelle angeschlossenen, in das Wärmetauscherrohr einschiebbaren und über ein Zugorgan wieder herausziehbaren Elektrode und mit einer an einem Elektrolytbehälter angeschlossenen Pumpe für die Zuführung des Elektrolyten.

Ein Verfahren und eine Vorrichtung zur Reinigung der Innenwände von metallischen Leitungssystemen durch Elektropolieren mit Hilfe bewegter Elektroden ist schon durch die DE-A-3 136 187 bekannt. Bei diesem Verfahren ist die in ihrem Durchmesser an den Innendurchmesser des zu reinigenden Leitungssystems angepaßte Elektrode am Ende eines Schlauches befestigt, durch den Elektrolytflüssigkeit unter hohem Druck in die Rohrleitung gepumpt wird. Der Kopf dieser Elektrode ist pilzförmig ausgebildet. In ihr wird der Elektrolyt um ca. 145° umgelenkt und über Sprühdüsen schräg nach rückwärts gerichtet gegen die Rohrinnenwand gespritzt. Diese Elektrode wird durch den Rückstoß des Elektrolyten an den Sprühdüsen tiefer in das Rohr hineingezogen. Die bekannte Elektrode trägt mehrere im axialen Abstand voneinander angeordnete Scheiben aus Isoliermaterial, durch die sie in gleichmäßigen Abstand von der Innenwand der Rohrleitung gehalten wird. Es ist eine Eigenart dieser Vorrichtung zur Reinigung der Innenwände von metallischen Leistungssystemen, daß der Rückstoß des Elektrolyten nicht immer ausreicht, die Elektrode um Rohrbögen zu befördern. Bei vertikalen Rohrleitungsabschnitten ist der Einsatzbereich sehr begrenzt. Darüber hinaus ist die Reinigung von radioaktiv kontaminierten Rohrleitungen mit diesem Verfahren mit einer merklichen Strahlenbelastung des Untersuchungspersonals verbunden, da die Elektrode von Hand in jede einzelne Rohrleitung eingefädelt werden muß.

Der Erfindung liegt die Aufgabe zugrunde ein Verfahren und eine Vorrichtung zur Reinigung der Innenoberfläche von Rohrleitungen zu entwickeln und so auszubilden, daß damit auch die senkrecht angeordneten U-förmigen Wärmetauscherrohre der Dampferzeuger von Kernkraftwerken dekontaminiert werden können. Darüber hinaus sollte die Handhabung der Vorrichtung mit einem Minimum an Strahlen belastung für das Bedienungspersonal verbunden sein.

Die gestellte Aufgabe wird erfindungsgemäß durch die im Kennzeichen der Ansprüche 1 und 4 angegebenen Merkmale gelöst. Vorteilhafte Weiterbildungen sind in den Ansprüchen 2, 3 und 5 bis 14 beschrieben.

Durch die Verwendung von zwei gleichartigen, für sich bekannten, in der DE-A-3 029 811 offenbarten, Manipulatoren zur fernbedienbaren Inspektion von Wärmetauscherrohren wird es möglich, die Elektode der Elektropoliereinrichtung ferngesteuert und mit stark verminderter Strahlenbelastung für das Bedienungspersonal an die einzelnen Wärmetauscherrohre eines Dampferzeugers anzuschließen. Dabei kann infolge der Führung der Elektrode im Schlauch für die Zuführung bzw. für die Ableitung des Elektrolyten die unmittelbare Einfädlung der Elektrode in ein Wärmetauscherrohr vermieden werden und braucht es stattdessen über den Manipulator lediglich eine Positionierung eines mit einem Schlauchanschluß versehenen Adapters zum Wärmetauscherrohr vorgenommen zu werden.

Die Verwendung eines massiven Schubkabels ermöglicht es, relativ große Schub- und Zugkräfte auf die Elektrode zu übertragen, ohne hierzu den zusätzlichen Schub der Strömung des Elektrolyten in Anspruch zu nehmen. Durch das Elektropolieren während des Herausziehens der Elektrode läßt sich durch Regulierung der Ziehgeschwindigkeit und des Stromes die Abtragmenge genau einstellen.

Wird darüber hinaus die Elektrolytflüssigkeit in der gleichen Richtung ins Wärmetauscherrohr gepumpt in der die Elektrode aus dem Wärmetauscherrohr herausgezogen wird, so wird sichergestellt, daß eine einmal eingeschobene Elektrode auch wieder herausgezogen werden kann. Eine Schubvorrichtung mit motorisch angetriebenen, das Schuborgan zwischen sich einklemmenden Transportrollen ermöglicht eine kontrollierte, das Schubkabel und seine Befestigung in der Elektrode nicht überlastende Verschiebung der Elektrode. Außerdem ermöglicht es dem Bedienungspersonal, sich während des Dekontaminierbetriebs strahlengeschützt aufzuhalten.

Die Verwendung eines gemeinsamen Elektrolytbehälters für die Umspülung der Elektrode und für die Speisung des Filterkreislaufs für den Elektrolyten macht den Betrieb des letzteren von der Speisung des Wärmetauscherrohres unabhängig und erlaubt es, mit relativ geringen Elektrolytmengen auszukommen.

Schließlich können durch die Verwendung von Adaptern mit mehreren Schlauchanschlüssen mehrere Dampferzeugerrohre gleichzeitig elektropoliert werden. Dies verkürzt sowohl die Arbeitszeit am Dampferzeuger und indirekt auch die Strahlenbelastung des Bedienungspersonals.

Weitere Einzelheiten der Erfindung werden anhand eines in den Figuren dargestellten Ausführungsbeispiels erläutert. Es zeigen:
FIG 1 eine vereinfachte schematische Übersicht des Aufbaus einer erfindungsgemäßen Vorrichtung zum Elektropolieren der Innenoberfläche U-förmiger Wärmetauscherrohre im Einsatz am Dampferzeuger eines Kernkraftwerks,
FIG 2 eine vergrößerte Darstellung eines in ein Wärmetauscherrohr eingeführten Elektrode mit dem angeschlossenen Schubkabel und
FIG 3 eine vereinfachte, schematische Ansicht einer Dichteinheit mit dem angeschlossenen Elektrolytbehälter,
FIG 4 eine vereinfachte, schematische Darstellung eines anderen am Rohrboden eines Dampferzeugers mit Hilfe eines Auslegers eines Manipulators zur Anlage gebrachten Adapters.

Die FIG 1 zeigt einen Dampferzeuger 1 wie er in Kernkraftwerken üblich ist, um den Primärkreislauf vom Sekundärkreislauf zu trennen, in vereinfachter Darstellung. Im Rohrboden 2 des Dampferzeugers 1 sind drei Wärmetauscherrohre 3, 4, 5 angedeutet. Die übrigen Wärmetauscherrohre sind der Übersicht halber fortgelassen worden. An diesem Dampferzeuger 1 ist die erfindungsgemäße Vorrichtung 6 zum Elektropolieren der Innenoberfläche der Wärmetauscherrohre im angeschlossenen Zustand gezeigt. Diese Vorrichtung 6 beinhaltet im wesentlichen einen Elektrolytbehälter 7, eine Pumpe 8 für den Elektrolyten, einen Elektrolytzuführschlauch 9, der durch ein Mannloch 10 hindurch in die in der Figur 1 rechten Kammer 11 der Bodenkalotte 12 des Dampferzeugers geführt und dort an einem vom Auslegerarm 13 eines an zwei Wärmetauscherrohren 4, 5 befestigten Manipulators 14 vor einem Wärmetauscherrohr 3 zur Anlage gebrachten Adapter 15 angeschlossen ist. Außerdem beinhaltet diese Vorrichtung 6 einen Führungsschlauch 16, der durch ein anderes Mannloch 17 in die in der Figur 1 linken Kammer 18 der Bodenkalotte 12 des Dampferzeugers 1 führt und dort an einem vom Auslegerarm 19 eines an zwei Wärmetauscherrohren 4, 5 befestigten weiteren Manipulators 29 vor dem anderen Ende desselben Wärmetauscherrohrs 3 zur Anlage gebrachten Adapter 21 angeschlossen ist. Dieser Führungsschlauch 16 ist mit seinem außerhalb des Dampferzeugers befindlichen Ende an einer Dichtvorrichtung 22 befestigt. Durch diese Dichtvorrichtung ist ein Schubkabel 23 hindurchgeführt, das an seinem im Führungsschlauch 16 oder Wärmetauscherrohr 3 befindlichen Ende eine flexible Elektrode 24 trägt.

An der Dichtvorrichtung 22, die am Elektrolytbehälter 7 angeschlossen ist, ist eine Vorschubeinrichtung 25 mit einer Aufwickeltrommel 26 für das Schubkabel befestigt. Die Vorrichtung 6 zum Elektropolieren der Innenoberfläche der Wärmetauscherrohre umfaßt außerdem ein am Elektrolytbehälter 7 angeschlossenes Elektrolytversorgungssystem 27 mit einer Umwälzpumpe 28, einem Wärmetauscher 29 und einem Filter 30 sowie eine Gleichspannungsquelle 31 fur die Stromversorgung der Elektrode 24.

Die FIG 2 zeigt den Aufbau der geschnitten dargestellten Elektrode 24. Sie besteht aus einem Stahlseil 32, auf dem abwechselnd Federn 33 bis 37 und Abstandshalter 38 bis 41 aus Isoliermaterial aufgefädelt sind und bei dem sich die erste und letzte Feder 33, 37 an je einer auf dem Stahlseil aufgebrachten Klemmhülse 42, 43 abstützen. Die in Einführrichtung vordere Klemmhülse 43 trägt einen Einführkonus 44, während die hintere Klemmhülse 42 über eine Überwurfmutter 45 mit dem Schubkabel 23 verbunden ist. Dieses Schubkabel besteht aus einem glatten, außen mit Kunstoff 46, insbesondere Polytetrafluorethylen, überzogenen Kupferkabel 47.

Der Aufbau der Dichtvorrichtung 22 ist der vergrößerten Darstellung der FIG 3 zu entnehmen. Diese Dichtvorrichtung besteht aus einem Rohrstück 48, in dem abwechselnd Ringe 49 bis 53 mit grösserer lichter Weite und Ringe 54 bis 58 mit geringerer lichter Weite aufgefädelt sind, wobei der Innendurchmesser der Ringe mit der geringeren lichten Weite in etwa dem Außendurchmesser des Schubkabels 23 entspricht. Zwischen diesen Ringen sind elastische Dichtscheiben 59 bis 65 eingespannt, deren innerer Durchmesser etwas kleiner ist als der Durchmesser des durch sie hindurchgeführten Schubkabels 23. Die beiden Stirnseiten der Dichtvorrichtung 22 werden durch zwei Scheiben 66, 67 gebildet, bei denen die erste 66 eine Bohrung mit einer lichten Weite besitzt, die dem Führungsschlauch 16 entspricht. Sie ist mit einer Klemmvorrichtung 68 zur Befestigung des Führungsschlauches 21 versehen. An dem gegenüberliegenden Ende ist die Scheibe 67 mit einer Bohrung versehen, die dem Außendurchmesser des Schubkabels 23 angepaßt ist. Die durch die Scheiben mit dem größeren Innendurchmesser gebildeten Kammern der Dichtvorrichtung sind mit Auslaufstutzen 69 bis 72 und einem Druckluftstutzen 73 versehen, die in den Elektrolytbehälter 7 münden. An der dem Führungsschlauch 16 abgewandten Seite der Dichtvorrichtung 22 ist eine Vorschubeinrichtung 25 befestigt, die mehrere motorisch angetriebene, am Schubkabel 23 angepreßte Antriebsrollen 74 bis 78 trägt. Hinter diesen ist eine ebenfalls motorisch angetriebene Aufwickeltrommel 26 für das Schubkabel 23 vorgesehen.

Die FIG 4 zeigt einen schematisch gezeichneten Ausschnitt des Rohrbodens 80 eines Dampferzeugers mit den verschiedenen Wärmetauscherrohren 81 bis 87 und einen am Rohrboden, von dem Auslegearm 88 eines hier nicht weiter dargestellten Manipulators, angepreßten Adapter 89. Der Adapter 89 besteht aus einer Auffangwanne 90, durch die im Ausführungsbeispiel vier Schlauchanschlüsse 91 bis 94 in einem Abstand durchgeführt sind, der dem Abstand der Wärmetauscherrohre 81 bis 87 im Rohrboden 80 entspricht. Diese Schlauchanschlüsse 91 bis 94 sind an ihren, dem Rohrboden zugewandten Ende flanschartig erweitert und tragen am Flanschumfang je einen weichen Dichtungsring 95 bis 98, mit dem sie an den Schweißnähten, mit denen die Wärmetauscherrohre im Rohrboden 80 verschweißt sind, anliegen. Diese Schlauchanschlüsse 91 bis 94 haben den gleichen Innendurchmesser wie die Wärmetauscherrohre 81 bis 87. Sie tragen an ihren, den Wärmetauscherrohren abgewandten Ende die Führungs- bzw. Elektrolytzuführschläuche 99 bis 102. Die Auffangwanne 90 selbst ist mit einem nahezu bis unter den Rohrboden 80 reichenden Rand 103 versehen und besitzt einen Auslaufstutzen 104, der über einen Hilfsschlauch 105 mit dem Elektrolytbehälter 7 verbunden ist. Die Auffangwanne 90 ist in der Mitte mit einer Kupplungsscheibe 106 des Auslegearms 88 des Manipulators verbunden. Beim Ausführungsbeispiel der FIG 4 trägt der Adapter vier in Reihe hintereinander angeordnete Schlauchanschlüsse 91 bis 94, wobei jeweils zwei Schlauchanschlüsse im Wärmetauscherrohrabstand nebeneinander angeordnet sind.

Sollen die Wärmetauscherrohre eines Dampferzeugers dekontaminiert oder aus anderen Gründen durch Elektropolieren gereinigt werden, so kann in die beiden Kammern 11, 18 der Bodenkalotte 12 des Dampferzeugers 1 je ein vorbekannter Manipulator 14, 20 zur fernbedienbaren Inspektion der Wärmetauscherrohre 3, 4, 5 eingesetzt werden. Auf den Auslegearmen 13,19 jedes der beiden Manipulatoren wird dann ein Adapter 15, 21 mit angeschlossenem Führungsschlauch 16 bzw. Elektrolytzuführschlauch 9 aufgesteckt. Nachdem diese Arbeiten ausgeführt sind, sind die mit deutlicher Strahlenbelastung verbundenen Arbeiten in der Bodenkalotte 12 des Dampferzeugers 1, sieht man vom späteren Abbau der Adapter und Manipulatoren ab, abgeschlossen. Außerhalb des Dampferzeugers wird anschließend die Elektrode 24 mit dem ihr zugeordneten Schubkabel 23 in den Führungsschlauch 16 eingeführt und der Führungsschlauch 16 an das vordere Ende der Dichtvorrichtung 22 angekuppelt. Danach kann der Elektrolytzuführschlauch 9 an die Elektrolytpumpe 8 angeschlossen werden. Jetzt kann sich das Bedienungspersonal völlig aus dem Strahlungsbereich entfernen, weil alle weiteren Arbeiten ferngesteuert ausführbar sind.

Ober die Fernsteuerung der beiden Manipulatoren können die an deren Auslegearme angekuppelten Adapter 15, 21 so zu den einzelnen durch den Rohrboden 2 geführten Wärmeaustauscherrohren positioniert werden, daß die Schlauchanschlüsse genau fluchtend zu den Mündungen der Wärmetauscherrohre, in den beiden Kammern 11, 18 der Bodenkalotte 12 des Dampferzeugers 1 angepreßt werden. Dabei werden die weichen Dichtringe (vgl. FIG 4) an den flanschartigen Enden der Schlauchanschlüsse gegen die Schweißnaht, die das jeweilige Wärmetauscherrohr mit dem Rohrboden 2 verbindet, gedrückt. Um einen korrekten Sitz der Adapter 15, 21 und die Dichtheit des Systems zu überprüfen kann, wie hier nicht weiter dargestellt, eine Beaufschlagung mit Druckgas oder Luft durchgeführt werden. Ist dies der Fall, so wird die Vorschubeinrichtung 25 eingeschaltet. Das Schubkabel 23 wird jetzt durch die motorisch angetriebenen Rollen 74 bis 78 mitsamt der an seinen Ende befestigten Elektrode 24 durch den Führungsschlauch 16, den Adapter 21 in das jeweilige Wärmetauscherrohr 3 eingefahren.

Die Elektrode 24 wird dabei soweit eingefahren, wie das Wärmetauscherrohr dekontaminiert werden soll. Die Biegsamkeit der Elektrode ermöglicht dabei das Durchfahren auch von engen Wärmetauscherrohrbögen. Durch das trockene Einschieben der Elektrode entgegen der späteren Strömungsrichtung des Elektrolyten wird sichergestellt, daß die Elektrode im Falle des Klemmens im Wärmetauscherrohr mit dem Schubkabel und unterstützt durch die der Strömung des Elektrolyten wieder herausgezogen werden könnte. Nach dem die Elektrode die gewünschte extremste Position erreicht hat, was über einen Wegmeßfühler (nicht dargestellt) in der Vorschubeinrichtung 25 kontrolliert werden kann, wird die Pumpe 8 für den Elektrolyten eingeschaltet und wird der Elektrolyt über den Elektrolytzuführschlauch 9 in das Wärmetauscherrohr 3 eingepumpt. Dieser strömt durch das Wärmetauscherrohr an der Elektrode 24 vorbei und zwischen Schubkabel 23 und Führungsschlauch 16 in die erste Kammer der Dichtvorrichtung 22. Aus dieser Kammer strömt es durch die erste Schlauchtülle 69 in den Elektrolytbehälter 7 zurück.

Nachdem das Wärmetauscherrohr 7 mit Elektrolyt gefüllt ist, wird die Gleichspannungsquelle 31 eingeschaltet und die Elektrode 24 mit einer vorgegebenen Geschwindigkeit über die Vorschubeinrichtung 25 aus dem Wärmetauscherrohr wieder herausgezogen. Durch den Stromfluß zwischen der Elektrode 24 und dem mit dem anderen Pol der Gleichspannungsquelle 31 verbundenen Wärmetauscherrohr 3 werden die Verunreinigungen an der Innenoberfläche des Wärmetauscherrohres sowie vorstehende Unebenheiten des Rohres bevorzugt abgetragen. Die abgetragenen Partikel gelangen mit dem zurückfließenden Elektrolyten in den Elektrolytbehälter. Der Strömungsdruck des Elektrolyten unterstützt den Zug am Schubkabel 23. Die aus der ersten Kammer in die zweite Kammer der Dichtvorrichtung vom Schubkabel mitgenommenen Elektrolytreste tropfen in dieser ab oder werden beim Passieren der Dichtscheibe 60 abgestreift. In die dritte Kammer mitgenommene Elektrolytreste werden beim Passiere der die dritte Kammer von der vierten Kammer trennenden Dichtscheibe 62 von der entgegenströmenden Druckluft in die dritte Kammer zurückgeblasen und tropfen dort ab.

Von der Umwälzpumpe 28 des Elektrolytversorgungssystems 27 wird ständig ein Teil des Elektrolyts aus dem Elektrolytbehälter 7 abgepumpt, zur Kühlung über einem Wärmetauscher und zur Reinigung über einen Filter geleitet. Die gereinigte und gekühlte Elektrolytflüssigkeit gelangt dann erneut in den Elektrolytbehälter 7. Auf diese Weise wird die Temperatur im Elektrolytbehälter 7 konstant gehalten und kann das Elektrolytversorgungssystem 27 weiterlaufen, auch wenn die Pumpe 8, die den Elektrolyten sonst in den Elektrolytzuführschlauch 9 pumpt, beim Verstellen der Adapter abgeschaltet ist. Sobald die Elektrode 24 aus einem Wärmetauscherrohr 3 herausgezogen ist und den Adapter 21 erreicht hat und das Wärmetauscherrohr 3 somit elektropoliert bzw. dekontaminiert ist, kann die Spannungsquelle 31 und die Schubeinrichtung 25 abgeschaltet werden. Nachdem auch die Pumpe 8 für den Elektrolyten abgeschaltet ist, wird Druckluft in den Elektrolytzuführschlauch 9 eingeblasen und das im Elektrolytzuführschlauch, im Wärmetauscherrohr 3 und im Führungsschlauch 16 befindliche restliche Elektrolyt in den Elektrolytbehälter 7 zurückgeblasen. Nunmehr können durch Ansteuerung der beiden Manipulatoren 14, 20 die Adapter 15, 21 vor ein weiteres Wärmetauscherrohr positioniert werden. Auch hier wird dann wiederum zunächst durch Druckgaseinleitung die exakte Position der beiden Adapter und die Dichtheit kontrolliert und kann durch Druckgaseinleitung die exakte Position der beiden Adapter und die Dichtheit kontrolliert und kann durch bloßes Einschalten der Vorschubeinrichtung 25, der Pumpe 8, der Gleichspannungsquelle 31 das nächste Wärmetauscherrohr elektropoliert werden, ohne daß irgend Jemand in eine der beiden Kammern 11, 18 der Bodenkalotte 12 des Dampferzeugers 1 einzusteigen braucht. Die beim Elektropolieren in den Elektrolyten übergetretenen radioaktiven Verunreinigungen werden mit dem Elektrolyten in den Elektrolytbehälter gespült und gelangen letztendlich über den Filterkreislauf in den Filter 30. Durch den kontinuierlichen Betrieb des Filterkreislaufs über die Umwälzpumpe 28 kann die Aktivität des Elektrolyten, wie auch dessen Temperatur auf einem niedrigen Niveau gehalten werden. Zuletzt braucht nur noch der Filterkuchen entsorgt zu werden.

Bei der Verwendung eines Adapters 89 mit vier Schlauchanschlüssen 91 bis 94, wie das in der Fig. 4 dargestellt ist, können mit vier verschiedenen Vorschub- und Dichteinheiten und vier verschiedenen Führungs-und Elektrolytzuführschläuchen vier Wärmetauscherrohre gleichzeitig elektropoliert werden. Nach deren Reinigung braucht dann der Adapter 89 vom Auslegerarm 88 des Manipulators nur um zwei Wärmetauscherrohre und später um sechs Wärmetauscherrohre weiter verschoben und an den Rohrboden 80 angedrückt zu werden um die nächsten vier Wärmetauscherrohre elektropolieren zu können. Die Auffangwanne 90 verhindert eine Verunreinigung der Bodenkalotte des Dampferzeugers, wenn an den Dichtungsringen 95 bis 98 Elektrolytflüssigkeit heraustropfen sollte. Auch wird so der Verbrauch an Elektrolytflüssigkeit verringert.

Mit dieser Vorrichtung ist der große Vorteil verbunden, daß die Aufenthaltsdauer des Bedienungspersonals im strahlenden Bereich, insbesondere in den beiden Kammern in der Bodenkalotte des Dampferzeugers auf die Zeiten beschränkt werden kann, die erforderlich ist, um die Manipulatoren einzusetzen und die Adapter auf den Auslegerarmen 13, 19, 88 der Manipulatoren 14, 20 zu befestigen und später nach Beendigung der Dekominationsarbeiten wieder zu demontieren. Alle übrigen Arbeiten lassen sich ferngesteuert durchführen. Infolge der Verwendung von Adaptern 89 mit mehreren Schlauchanschlüssen 91 bis 94 lassen sich gleichzeitig mehrere Dampferzeugerrohre 81, 82, 85, 86 elektropolieren und läßt sich die Gesamtzeit, in der dekontaminiert wird, stark verkürzen.

### Bezugszeichenliste

Dampferzeuger 1
Rohrboden 2
Wärmetauscherrohre 3, 4, 5
Vorrichtung zum Elektropolieren 6
Elektrolytbehälter 7
Pumpe 8
Elektrolytzuführschlauch 9
Mannloch 10
rechte Kammer 11
Bodenkalotte 12
Auslegerarm 13
Manipulator 14
Adapter 15
Führungsschlauch 16
Mannloch 17
linke Kammer 18
Auslegerarm 19
Manipulator 20
Adapter 21
Dichtvorrichtung 22
Schubkabel 23
flexible Elektrode 24
Vorschubeinrichtung 25
Aufwickeltrommel 26
Elektrolytversorgungssystem 27
Umwälzpumpe 28
Wärmetauscher 29
Filter 30
Gleichspannungsquelle 31
Stahlseil 32
Feder 33, 34, 35, 36, 37
Abstandshalter 38, 39, 40, 41
Klemmhülse 42,43
Einführkonus 44
Überwurfmutter 45
Kunststoff 46
Kupferkabet 47
Rohrstück 48
Ring (mit großer lichter Weite) 49, 50, 51, 52, 53
Ring (mit geringer lichter Weite) 54, 55, 56, 57, 58
Dichtscheibe 59, 60, 61, 62, 63, 64, 65
Scheibe 66,67
Klemmvorrichtung 68
Auslaufstutzen 69,70, 71, 72
Druckluftstutzen 73
Antriebsrolle 74, 75, 76, 77, 78
Rohrboden 80
Wärmetauscherrohr 81, 82, 83, 84, 85, 86, 87
Auslegerarm 88
Adapter 89
Auffangwanne 90
Schlauchanschluß 91,92,93,94
Dichtungsring 95,96,97,98
Schlauch 99,100,101,102
Rand 103
Auslaufstutzen 104
Hilfsschlauch 105
Kupplungsscheibe 106

## Patentansprüche

1. Verfahren zum Elektropolieren der Innenoberfläche von U-förmigen Wärmetauscherrohren mit einer an den negativen Pol einer Gleichspannungsquelle angeschlossenen, in das Wärmetauscherrohr einschiebbaren und über ein Zugorgan wieder herausziehbaren Elektrode und mit einer an einen Elektrolytbehälter angeschlossenen Pumpe für die Zuführung des Elektrolyten, dadurch gekennzeichnet, daß in den beiden Kammern (11, 18) der Bodenkalotte (12) des Wärmetauschers (1) zunächst je ein für sich bekannter Manipulator (14, 20) zur fernbedienbaren Positionierung von Rohrsonden in den Mündungen von Wärmetauscherrohren (4, 5) eingesetzt und am freien Ende des Auslegearms (13, 19, 88) jedes Manipulators je ein Adapter (15, 21, 89) mit mindestens einem Schlauchanschluß befestigt wird, die beiden Adapter vom jeweiligen Manipulator mit einer Dichtung (95 bis 98) an die Mündungen desselben Wärmetauscherrohres (3, 81, 82, 85, 86) angedrückt werden, anschließend eine Elektrode (24) über ein Schubkabel (23) bis zum Ende des zu prüfenden Abschnitts des Wärmetauscherrohres durch einen an das Wärmetauscherrohr angeschlossenen Führungsschlauch (16) eingeschoben, die Elektrolytflüssigkeit sodann über einen Elektrolytzuführschlauch (9) in das Wärmetauscherrohr gepumpt und über den Führungsschlauch (16) in ein Auffangbecken (7) geleitet und die Elektrode bei eingeschaltetem Strom langsam aus dem Wärmetauscherrohr herausgezogen und der Elektrolyt zuletzt aus dem Wärmetauscherrohr entfernt wird.

2. Verfahren nach Anspruch 1, dadurch gekennzeichnet, daß die Elektrolytflüssigkeit in der gleichen Richtung ins Wärmetauscherrohr (3, 81, 82, 85, 86) eingepumpt wird, in der die Elektrode (24) aus dem Wärmetauscherrohr herausgezogen wird.

3. Verfahren nach Anspruch 1, dadurch gekennzeichnet, daß zur Überprüfung des dichten Sitzes der Adapter (15,21,89) Druckgas vor dem Einpumpen des Elektrolyten in den Schlauch gedrückt wird.

4. Vorrichtung zur Durchführung des Verfahrens nach Anspruch 1 bis 3, dadurch gekennzeichnet, daß eine Elektrode (24) an einem aus einem glatt ummantelten Kupferkabel (47) bestehenden Schubkabel (23) befestigt ist, die mit dem Schubkabel durch einen Führungsschlauch (16) und einen zugehörigen, von einem Manipulator (20) positionierten Adapter (21) in ein Wärmetauscherrohr (3) hinein- und wieder herausschiebbar ist, das Schubkabel durch eine das freie Ende des Schlauches (16) abschließende Dichtvorrichtung (22) hindurchgeführt ist und ein mit einem an einem zweiten Manipulator befindlichen Adapter verbundener Elektrolytzuführschlauch (9) an seinem freien Ende an einem Elektrolytversorgungssystem (27) angeschlossen ist.

5. Vorrichtung nach Anspruch 4, dadurch gekennzeichnet, daß das mit der Dichtvorrichtung (22) verbundene Schlauchende an ein Auffangbecken (7) für den verbrauchten Elektrolyten und das Ende des Elektrolytzuführschlauches (9) an eine Pumpe (8) für die Zuführung frischen Elektrolyten angeschlossen ist.

6. Vorrichtung nach Anspruch 5, dadurch gekennzeichnet, daß das Auffangbecken (7) für den verbrauchten Elektrolyten an eine Einrichtung (28, 29, 30) zur Wiederaufarbeitung des Elektrolyten angeschlossen ist.

7. Vorrichtung nach Anspruch 4, dadurch gekennzeichnet, daß an der Dichtvorrichtung (22) eine Vorschubeinrichtung (25) zur Längsverschiebung des Schubkabels (23) angeschlossen ist.

8. Vorrichtung nach Anspruch 7, dadurch gekennzeichnet, daß die Vorschubeinrichtung (25) motorisch angetriebene, das Schubkabel (23) zwischen sich einklemmende Antriebsrollen (74 bis 78) umfaßt.

9. Vorrichtung nach Anspruch 8, dadurch gekennzeichnet, daß die Vorschubeinrichtung (25) eine Aufwickeltrommel (26) für das Schubkabel (23) umfaßt.

10. Vorrichtung nach Anspruch 4, dadurch gekennzeichnet, daß der Adapter (15, 21, 89) mindestens einen an den Durchmesser der Wärmetauscherrohre (3, 4, 5, 81 bis 87) und der Elektrode (24) angepaßten mit einer ringförmigen, an den Rohrboden (2, 80) des Wärmetauschers (1) anpreßbaren Dichtung (95 bis 98) versehenen Schlauchanschluß (91 bis 94) besitzt und am Auslegerarm (13, 19, 88) eines Manipulators befestigt ist.

11. Vorrichtung nach Anspruch 10, dadurch gekennzeichnet, daß eine den Schlauchanschluß (91 bis 94) umgebende Auffangwanne (90) für auslaufende Elektrolytflüssigkeit am Adapter (89) befestigt ist.

12. Vorrichtung nach Anspruch 11, dadurch gekennzeichnet, daß die Auffangwanne (90) mit einem Hilfsschlauch (105) an das Auffangbecken (7) für den verbrauchten Elektrolyten angeschlossen ist.

13. Vorrichtung nach Anspruch 4, dadurch gekennzeichnet, daß die Auslegerarme (13, 19) der beiden Manipulatoren (14, 20) jeweils synchron zu den beiden Enden ein- und desselben Wärmetauscherrohres (3) positionierbar sind.

14. Vorrichtung nach Anspruch 10, dadurch gekennzeichnet, daß der Adapter (89) mehrere im selben gegenseitigen Abstand wie die Wärmetauscherrohre (81 bis 87) angeordnete Schlauchanschlüsse (91 bis 94) trägt.

15. Vorrichtung nach Anspruch 4, dadurch gekennzeichnet, daß das Kupferkabel (47) mit Kunststoff, insbesondere Polytetrafluorethylen, ummantelt ist.

## Revendications

1. Procédé d'électropolissage de la surface intérieure de tube d'échangeur de chaleur en forme de U, comprenant une électrode reliée au pôle négatif d'une source de courant continu, pouvant être introduite dans le tube de l'échangeur de chaleur et pouvant en être retiré par un organe de traction et une pompe d'amenée de l'électrolyte reliée à un réservoir à électrolyte, caractérisé en ce qu'il consiste à introduire dans les deux chambres (11, 18) de la calotte formant le fond (12) de l'échangeur de chaleur (1) d'abord respectivement un manipulateur (14, 20) en soi connu destiné à la mise en position par télécommande de sondes de tubes dans les embouchures de tubes d'échangeur de chaleur (4, 5) et à fixer l'extrémité libre du bras extensible (13, 19, 88) de chaque manipulateur un adaptateur (15, 21, 89) ayant au moins un raccord à tuyau souple, à appliquer les deux adaptateurs des manipulateurs par une garniture d'étanchéité (95 à 98) aux embouchures du même tube d'échangeur de chaleur (3, 81, 82, 85, 86), à introduire ensuite une électrode (24) par un câble de poussée (23) jusqu'à l'extrémité du tronçon à examiner du tube d'échangeur de chaleur par un conduit souple (16) raccordé au tube d'échangeur de chaleur, à pomper immédiatement ensuite l'électrolyte liquide par un conduit d'amenée de l'électrolyte (9) dans le tube d'échangeur de chaleur et à l'envoyer dans un bassin de réception (7) par le conduit souple (16) et à retirer lentement l'électrode du tube d'échangeur de chaleur alors que le courant électrique passe et à enlever en dernier l'électrolyte du tube d'échangeur de chaleur.

2. Procédé suivant la revendication 1, caractérisé en ce qu'il consiste à envoyer par pompage l'électrolyte liquide dans le tube d'échangeur de chaleur (3, 81, 82, 85, 86) dans la même direction que celle dans laquelle l'électrode (24) est retirée du tube d'échangeur de chaleur.

3. Procédé suivant la revendication 1, caractérisé en ce qu'il consiste, pour vérifier l'application étanche de l'adapteur (15, 21, 89), à refouler du gaz sous pression dans le conduit souple avant le pompage de l'électrolyte.

4. Dispositif pour la mise en oeuvre du procédé suivant l'une des revendications 1 à 3, caractérisé en ce qu'une électrode (24) est fixée à un câble de poussée (23) constitué d'un câble en cuivre (47) lisse et gainé, et peut être introduite dans un tube d'échangeur de chaleur (3) et en être retirée, par le câble de poussée en passant par un conduit souple (16) et par un adaptateur (21) en faisant partie et mis en position par un manipulateur (20), le câble de poussée passe à travers un dispositif d'étanchéité (22) fermant l'extrémité libre du tube souple (16) et un conduit souple d'amenée de l'électrolyte (9) relié à un adaptateur se trouvant sur un deuxième manipulateur communique, par son extrémité libre, avec un système d'alimentation en électrolyte (27).

5. Dispositif suivant la revendication 4, caractérisé en ce que l'extrémité du conduit souple qui est reliée au dispositif d'étanchéité (22), communique avec un bassin de réception (7) de l'électrolyte usée, et l'extrémité du conduit souple d'amenée de l'électrolyte (9) communique avec une pompe (8) d'amenée d'électrolyte frais.

6. Dispositif suivant la revendication 5, caractérisé en ce que le bassin de réception (7) de l'électrolyte usé communique avec un dispositif (28, 29, 30) de retraitement de l'électrolyte.

7. Dispositif suivant la revendication 4, caractérisé en ce qu'au dispositif d'étanchéité (22) est relié un dispositif d'avancement (25) destiné à déplacer longitudinalement le câble de poussée.

8. Dispositif suivant la revendication 7, caractérisé en ce que le dispositif d'avancement (25) comporte des galets d'entraînement (74 à 98) entraînés par un moteur et enserrant entre eux le câble de poussée (23).

9. Dispositif suivant la revendication 8, caractérisé en ce que le dispositif d'avancement (25) comprend un tambour d'enroulement (26) du câble de poussée (23).

10. Dispositif suivant la revendication 4, caractérisé en ce que l'adaptateur (15, 21, 89) possède au moins un raccord pour conduit souple (91 à 94) adapté au diamètre des tubes d'échangeur de chaleur (3, 4, 5, 81 à 87) et de l'électrode (24), munis d'une garniture d'étanchéité (95 à 98) annulaire et susceptible d'être appliquée au fond du tube (2, 80) de l'échangeur de chaleur (1), et fixé aux bras extensibles (13,19, 88) d'un manipulateur.

11. Dispositif suivant la revendication 10, caractérisé en ce qu'une cuve de réception (90) entourant le raccordement pour conduit souple (91 à 94) est destinée à l'électrolyte liquide qui sort et est fixée à l'adapteur (89).

12. Dispositif suivant la revendication 11, caractérisé en ce que la cuve de réception (90) communique par un conduit souple auxiliaire (105) avec le bassin de réception (7) de l'électrolyte usée.

13. Dispositif suivant la revendication 4, caractérisé en ce que les bras extensibles (13, 19) des deux manipulateurs (14, 20) peuvent être mis en position respectivement en synchronisme avec les deux extrémités d'un seul et même tube d'échangeur de chaleur (3).

14. Dispositif suivant la revendication 10, caractérisé en ce que l'adaptateur (89) porte plusieurs raccords pour conduits souples (91 à 94) disposés à la même distance mutuelle que les tubes d'échangeur de chaleur (81 à 87).

15. Dispositif suivant la revendication 4, caractérisé en ce que le câble de cuivre (47) est gainé de matière plastique, notamment de polytétrafluoroéthylène.

## Claims

1. Method for electro-polishing the internal surface of U-shaped heat exchanger pipes with an electrode, which is connected to the negative pole of a dc voltage source, which can be pushed into the heat exchanger pipe and which can be pulled out again by way of a pulling member, and with a pump, which is connected to an electrolyte tank, for the supply of the electrolyte, characterised in that in the two chambers (11, 18) of the base spherical part (12) of the heat exchanger (1) there is set, in the first instance, in each case, a manipulator (14, 20) which is known per se for positioning, in a manner suitable for remote control, pipe probes in the mouths of heat exchanger pipes (4, 5) and at the free end of the bracket arm (13, 19, 88) of each manipulator there is secured, in each case, an adaptor (15, 21, 89) with at least one tube connection; the two adaptors are pressed by the respective manipulator with a seal (95 to 98) onto the mouths of the same heat exchanger pipe (3, 81, 82, 85, 86); subsequently an electrode (24) is pushed by way of a thrust cable (23) as far as the end of the section of the heat exchanger pipe to be examined, through a guide tube (16) connected to the heat exchanger pipe; the electrolytic fluid is then pumped by way of an electrolyte supply tube (9) into the heat exchanger pipe and conducted by way of the guide tube (16) into a collecting basin (7) and the electrode, with current switched on, is slowly pulled out of the heat exchanger pipe and the electrolyte is finally removed from the heat exchanger pipe.

2. Method according to claim 1, characterised in that the electrolytic fluid is pumped into the heat exchanger pipe (3, 81, 82, 85, 86) in the same direction in which the electrode (24) is pulled out of the heat exchanger pipe.

3. Method according to claim 1, characterised in that for the purpose of checking the tight fit of the adaptors (15, 21, 89) compressed gas is pressed into the tube before the electrolyte is pumped in.

4. Apparatus for carrying out the method according to claim 1 to 3, characterised in that an electrode (24) is secured to a thrust cable (23) consisting of a plain sheathed copper cable (47); said electrode can be pushed .into a heat exchanger pipe (3) and back out again with the thrust cable through a guide tube (16) and a pertinent adaptor (21) positioned by a manipulator (20); the thrust cable is guided through a sealing arrangement (22), closing the free end of the tube (16), and an electrolyte supply tube (9), which is connected with an adaptor located on a second manipulator, is connected at its free end to an electrolyte supply system (27).

5. Apparatus according to claim 4, characterised in that the tube end connected with the sealing arrangement (22) is connected to a collecting basin (7) for the spent electrolyte and the end of the electrolyte supply tube (9) is connected to a pump (8) for the supply of fresh electrolyte.

6. Apparatus according to claim 5, characterised in that the collecting basin (7) for the spent electrolyte is connected to an installation (28, 29, 30) for recovering the electrolyte.

7. Apparatus according to claim 4, characterised in that a feed device (25) for the longitudinal displacement of the thrust cable (23) is connected to the sealing arrangement (22).

8. Apparatus according to claim 7, characterised in that the feed device (25) comprises motor-driven drive rollers (74 to 78) which clamp the thrust cable (23) between them.

9. Apparatus according to claim 8, characterised in that the feed device (25) comprises a take-up drum (26) for the thrust cable (23).

10. Apparatus according to claim 4, characterised in that the adaptor (15, 21, 89) has at least one tube connection (91 to 94), which is adapted to the diameter of the heat exchanger pipes (3,4, 5, 81 to 87) and of the electrode (24) and is provided with an annular seal (95 to 98) which can be pressed against the pipe base (2, 80) of the heat exchanger (1), and is secured to the bracket arm (13, 19, 88) of a manipulator.

11. Apparatus according to claim 10, characterised in that a collecting trough (90), which surrounds the tube connection (91 to 94), for outgoing electrolytic fluid is secured to the adaptor (89).

12. Apparatus according to claim 11, characterised in that the collecting trough (90) is connected with an auxiliary tube (105) to the collecting basin (7) for the spent electrolyte.

13. Apparatus according to claim 4, characterised in that the bracket arms (13, 19) of the two manipulators (14, 20) can be positioned, in each case, in synchronism in respect of the two ends of one and the same heat exchanger pipe (3).

14. Apparatus according to claim 10, characterised in that the adaptor (89) supports several tube connections (91 to 94) which are arranged with the same mutual spacing as the heat exchanger pipes (81 to 87).

15. Apparatus according to claim 4, characterised in that the copper cable (47) is sheathed with plastics material, more particularly polytetrafluoroethylene.
